# EUROPÄISCHE PATENTSCHRIFT

(11) **EP 1 253 832 B1**
(45) Veröffentlichungstag und Bekanntmachung des Hinweises auf die Patenterteilung: **12.05.2004**
(21) Anmeldenummer: 00993825.9
(22) Anmeldetag: 12.12.2000
(51) Int. Cl.: A43B 9/00, A43D 5/00, A43B 13/28

(54) **VERFAHREN ZUR HERSTELLUNG MASSGEFERTIGTEN SCHUHWERKES**
METHOD FOR PRODUCTION OF FITTED FOOTWEAR
PROCEDE POUR PRODUIRE UNE CHAUSSURE SUR MESURE

(30) Priorität: 08.02.2000 DE 10005485
(43) Veröffentlichungstag der Anmeldung: 06.11.2002
(73) Patentinhaber: Klopf, Michael, 97070 Würzburg (DE)
(72) Erfinder: Klopf, Michael, 97070 Würzburg (DE)
(74) Vertreter: Pöhner, Wilfried, Dr.
(86) Internationale Anmeldenummer: PCT/DE2000/004425
(87) Internationale Veröffentlichungsnummer: WO 2001/058299

(56) Entgegenhaltungen:
- CH-A- 666 599
- DE-A- 2 639 482
- GB-A- 617 903
- GB-A- 2 289 613

## Beschreibung

Die Erfindung betrifft ein Verfahren zur Herstellung maßgefertigten Schuhwerkes, insbesondere von Maßschuhen, unter Verwendung einer vorgefertigten Sohle, eines vorgeformten Schaftes und einer Einlage.

Der menschliche Fuß ist aufgrund seiner Zusammensetzung aus 26 Knochen, 107 Bändern und 19 Muskeln ein höchst komplexes Körperteil. Leonardo da Vinci bezeichnete den Fuß deshalb auch als Kunstwerk. Man muß sich dieser Einschätzung nicht anschließen, um zu erkennen, daß ein Schuh von der Stange den individuellen Anforderungen des Schuhträgers nicht immer gerecht werden kann, und im übrigen auch gar nicht will. Dies trifft insbesondere, aber nicht ausschließlich, auf diejenigen Personen zu, die infolge von Fußdeformitäten oder anderen orthopädischen Auffälligkeiten nicht auf die dem Durchschnittsfuß angepaßten Schuhe von der Stange zurückgreifen können. Insofern ist diese Gruppe auf die Maßanfertigung eines individuellen, fußgerechten Schuhwerkes angewiesen. Andere Personengruppen greifen nicht aus orthopädischen Erwägungen auf Maßanfertigungen zurück, sondern weil das Maßschuhwerk besonders fußgerecht sein kann und das physische Wohlbefinden zu steigern vermag. Unter dem Begriff Schuhwerk sollen u.a. Schuhe, Stiefel und andere Fußbekleidung verstanden sein, nicht aber Strümpfe, Socken oder dergleichen.

Die im Stande der Technik enthaltene Vorgehensweise bei der Maßanfertigung eines Schuhwerkes besteht zunächst darin, daß zur Ermittlung aller wesentlichen Größen eine Messung am Fuß des späteren Schuhträgers vorgenommen wird. Bei eventuellen Fehlstellungen des Fußes wird zusätzlich ein Fußabguß oder - abdruck erstellt, nach dem eine orthopädische Schuh-Einlage angefertigt wird. Anhand der ermittelten Abmessungen des Fußes wird ein flacher Lederzuschnitt, der als Schaft bezeichnet wird, zugeschnitten. Dann ist entsprechend der ermittelten Abmessungen ein Modell des vermessenen Fußes zu erstellen, wobei man sich der Einfachheit halber oder aus Bequemlichkeit in der Regel mit einem in etwa passenden Leisten behilft. Über dieses Modell wird dann das Leder bzw. der Schaft gezogen und die Sohle hieran in der Regel durch Vernähen und/oder Verkleben verbunden. Soweit notwendig wird vorher die orthopädische Schuh-Einlage auf den Leisten aufgebracht, andernfalls ist eine im Stande der Technik übliche Einlage zu verwenden.

Dieses geschilderte Verfahren ist handwerklich sehr aufwendig und zeitraubend, insbesondere dann, wenn ein abbildendes Modell des Fußes, d. h. ein Leisten angefertigt wird. Dementsprechend dauert die Anfertigung eines Maßschuhwerkes etwa 4 bis 6 Wochen. Wegen des zu betreibenden Aufwandes ist der Preis für ein maßgefertigtes Schuhpaar vergleichsweise hoch. Von Nachteil ist weiterhin, daß an dem Schuh nach dem Zusammennähen und/oder Verkleben keine Korrekturen mehr vorgenommen werden können, falls sich dieses etwa bei der Anprobe als notwendig erweist. Ein Modell des Fußes ist natürlich nicht in der Lage, das subjektive Trageempfinden des späteren Schuhträgers wiederzuspiegeln.

In GB-A-617 903 werden die Sohle und der Schaft am Fuße des Kunden modelliert und hergestellt.

Aufgrund der aufgezeigten Nachteile hat sich die Erfindung zur Aufgabe gestellt, ein Verfahren zur Herstellung maßgefertigten Schuhwerkes bereitzustellen, das die Nachteile der im Stande der Technik enthaltenen Verfahren aufhebt, also insbesondere die Zeit und den Aufwand für die Maßanfertigung reduziert, sodaß Maßschuhe im Preis deutlich günstiger werden können. Gleichzeitig soll aber möglichst auch vermieden werden, daß Änderungen nach Fertigstellung notwendig werden, bzw. es soll ermöglicht sein, daß Änderungen notfalls vorgenommen werden können.

Diese Aufgaben werden im Kern der Erfindung dadurch gelöst, daß eine vorgefertigte Sohle entsprechend den Abmessungen des Fußes des späteren Schuhträgers ausgesucht wird, eine Einlage auf die vorgefertigte Sohle aufgebracht wird, die Paßgenauigkeit der vorgefertigten Sohle und der darauf aufgebrachten Einlage am Fuß des späteren Schuhträgers überprüft wird, indem ein vorgeformter Schaft über den Fuß des späteren Schuhträgers geschoben und der vorgeformte Schaft mit der vorgefertigten Sohle paßgenau verbunden wird. Der Aufbau des Schuhwerkes erfolgt Schritt für Schritt direkt am Fuß des späteren Schuhträgers, so daß zum einen kein Modell des Fußes anzufertigen ist, zum anderen direkte Rückmeldungen über Paßgenauigkeit und Tragekomfort erhalten werden. Demgemäß wird zunächst eine vorgefertigte Sohle entsprechend den Abmaßungen des Fußes des späteren Schuhträgers ausgesucht, auf die eine Einlage aufgebracht wird. Unter Einlage ist in diesem Zusammenhang alles zu verstehen, was sich zwischen Sohle und Fuß befindet, und Bestandteil des Schuhwerkes ist. Die Paßgenauigkeit der vorgefertigten Sohle und der aufgebrachten Einlage wird am Fuß überprüft, etwa indem der spätere Schuhträger sich aufstellt und zum Tragekomfort und zur Paßgenauigkeit seine Stellungnahme gibt. Ggf. lassen sich vorgefertigte Sohle und Einlage noch austauschen, bis keine Beanstandungen mehr vorliegen. Anschließend wird ein vorgeformter Schaft über den Fuß des späteren Schuhträgers geschoben. Der Schaft muß natürlich derart ausgewählt sein, daß er zur Sohlen- und Fußgröße paßt. Es sind also einige vorgeformte Schäfte in verschiedenen standardisierten Größen entsprechend den vorgefertigten Sohlen bereitzuhalten. Abschließend wird der vorgeformte Schaft mit der vorgefertigten Sohle paßgenau verbunden.

Dieses Verfahren birgt mehrere Vorteile in sich. Zum einen entfällt die Notwendigkeit, ein Modell vom Fuß des späteren Schuhträgers herzustellen; das diesem Zwecke dienende Vermessen des Fußes ist mithin ebenfalls überflüssig. Damit wird bereits zeitlicher und materieller Aufwand eingespart. Zum anderen ist bei jedem Schritt unmittelbare Rücksprache mit dem Kunden möglich, inwieweit die getroffenen Maßnahmen dem Tragekomfort des entstehenden Schuhwerkes förderlich sind. Erst wenn keine Einwände seitens des späteren Schuhträgers mehr vorgebracht werden, erfolgt das Verbinden von vorgeformtem Schaft und vorgefertigter Sohle. Die Notwendigkeit von Korrekturen ist wegen der kontinuierlichen Rücksprache mit dem Kunden weitestgehend ausgeschlossen. Das Verfahren ermöglicht also die rasche und unmittelbare Herstellung des Schuhwerkes bei ständiger Überprüfung des Aufbaus auf Paßgenauigkeit. Änderungen können unmittelbar und mit geringem Aufwand vorgenommen werden.

Weitere vorteilhafte Ausgestaltungen der Erfindung sind Gegenstand von Unteransprüchen.

Es ist vorteilhaft, das Verbinden von vorgefertigter Sohle und vorgeformtem Schaft nicht direkt am Fuße des Kunden vorzunehmen. Darum wird vorgeschlagen, daß vor dem Verbinden von Sohle und Schaft mit einem Meßgerät die Höhe ermittelt wird, in der der Schaft mit der Sohle paßgenau zu verbinden ist. Der Begriff des Meßgerätes ist sehr allgemein zu verstehen. Es kann z.B ein Längenmaß oder eine Schablone verwendet werden oder ein Anpaßbrett für die Füße; in der einfachsten Variante werden beim Aufbau des Schuhwerkes am Fuß des Kunden Markierungen am vorgeformten Schaft und/oder an der vorgefertigten Sohle angebracht, die anzeigen, in welcher Höhe des Schaftes das paßgenaue Verbinden stattzufinden hat. Danach kann das Verbinden anhand der Markierungen erfolgen.

Das erfindungsgemäße Verfahren kann insbesondere auf die Herstellung orthopädischen Schuhwerkes angewendet werden. In diesem Anwendungsbereich muß als Einlage eine orthopädische Einlage bzw. Zurichtung verwendet werden, die natürlich dem individuellen Bedürfnis anzupassen ist. Die entsprechenden Maßnahmen dafür sind dem Fachmann bekannt. Es können sowohl aktive als auch passive Einlagen verwendet werden.

Es ist vorteilhaft, die Einlage bzw. die orthopädische Einlage lösbar auf die vorgefertigte Sohle aufzubringen. Dies kann dadurch geschehen, daß die Einlage paßgenau und unverschiebbar in der Sohle einliegt, oder an ihr lösbar befestigt ist. Die lösbare Einlage kann somit während des Aufbaus des Schuhes ausgetauscht werden, indem sie herausgenommen wird und gegen eine andere, den Wünschen des späteren Schuhträgers besser entsprechende Einlage ausgetauscht wird, die natürlich bevorzugt ebenfalls lösbar aufgebracht wird. Es können somit einige Einlagen erprobt werden, soweit dies der Aufbau des Schuhes noch zuläßt, also insbesondere das Verbinden der vorgefertigten Sohle mit dem vorgeformten Schaft noch nicht vollzogen worden ist.

Es ist weiterhin bevorzugt, daß der vorgeformte Schaft mit der vorgefertigten Sohle lösbar verbunden wird. Es wird insbesondere vorgeschlagen, Schaft und Sohle lösbar zu vernähen. Es ist nicht auszuschließen, daß trotz der Rücksprache mit dem späteren Schuhträger bei der Anfertigung des Schuhwerks nach der Fertigstellung noch Korrekturen bzw. Änderungen vorgenommen werden müssen. So ist es beispielsweise denkbar, daß veränderten orthopädischen Notwendigkeiten Rechnung getragen werden muß, indem etwa nachträglich die orthopädische Einlage zu erhöhen ist. In diesem Fall lassen sich vorgeformter Schaft und vorgefertigte Sohle trennen, z. B. durch Auftrennung der Verbindungsnaht. Danach kann die lösbar aufgebrachte Einlage ausgetauscht und Schaft und Sohle wieder verbunden werden, vorteilhafterweise erneut lösbar, z. B. durch lösbares Vernähen.

In weiterer Ausgestaltung der Erfindung sollte der vorgeformte Schaft in seinem der Sohle zugewandten Randbereich im wesentlichen vertikal verlaufen, also insbesondere nicht im Bereich der Sohle nach innen gekrümmt sein, wie es im Stande der Technik üblich ist. Auf diese Weise ist es ohne weiteres möglich, die Vernähungshöhe des Schaftes mit der Sohle dem Fuß des Kunden anzupassen, indem er in der Höhe verschoben wird, bis der spätere Schuhträger Paßgenauigkeit zurückmeldet. Bei einem an seiner Unterseite nach innen gekrümmten Schaft ist das Verändern der Höhe prinzipiell gar nicht oder nur sehr begrenzt möglich. Dementsprechend müssen auch die den Zehen- und Fersenbereich aussteifenden Vorder- und Hinterkappen im Schuh seitlich an die jeweilige Vernähungshöhe angepaßt werden.

Bei der Anfertigung von orthopädischen Schuhen sind natürlich auch ästhetische Aspekte zu berücksichtigen. Durch das vorgeschlagene, um den Rand der Sohle umlaufende Verbinden des vorgeformten Schaftes mit der vorgefertigten Sohle kann bei sehr dicken Sohlen und Einlagen dennoch der Eindruck einer insgesamt niedrigen Bauhöhe erreicht werden. Die dicke Sohle bzw. Einlage wird auf diesem Wege teilweise optisch kaschiert.

Es sind Fälle denkbar, in denen z. B. bei einer speziellen Verbreiterung des Fußes eine Vergrößerung der vorgefertigten Sohle erforderlich ist. Es ist dann vorteilhaft, eine vorgefertigte Sohle aufzuschlitzen, durch das Einbringen eines keilförmigen Einsatzes zu verbreitern, und Sohle und Einsatz danach miteinander zu verkleben. Auf dieser verbreiterten Sohle kann dann das Schuhwerk nach dem weiter oben geschilderten Verfahren aufgebaut werden. Mit dieser Vorgehensweise wird erreicht, daß weitestgehend standardisierte vorgefertigte Sohlen verwendet werden können, deren Bereithaltung problemlos möglich ist. Mit der beschriebenen Verbreiterungsweise lassen sich die vorgefertigten Sohlen variabel an eine nicht dem Durchschnitt entsprechende Fußform anpassen, sodaß keine Spezialanfertigung der Sohle notwendig ist, die mit wesentlich mehr Zeitaufwand verbunden wäre.

Ein solide gefertigter Schuh kann über Jahre getragen werden. Allerdings nutzt sich die Sohle ab, sodaß es vorteilhaft ist, sie ggf. auszutauschen, anstatt ein neues Schuhwerk anfertigen zu lassen. Dazu wird die vorgefertigte Sohle vom vorgeformten Schaft getrennt, z. B. indem die Verbindungsnaht aufgetrennt, die Einlage von der Sohle abgenommen und auf eine neue vorgefertigte Sohle aufgebracht, und die neue Sohle mit dem vorgeformten Schaft verbunden wird, z. B. durch Vernähen. Selbstverständlich kann auch die alte Einlage gegen eine neue ausgetauscht werden, ggf. kann die neue Einlage gegenüber der ausgetauschten Einlage verändert sein, um z.B orthopädischen Notwendigkeiten Rechnung zu tragen. Aus Kostengründen ist der Austausch der Sohle und/oder der Einlage gegenüber einer Neuanfertigung zu bevorzugen. Es ist mit dem vorgeschlagenen Verfahren auch möglich, den vorgeformten Schaft auszutauschen, wenn dieses notwendig geworden ist oder etwa vom Schuhträger, z. B. aus modischen Gesichtspunkten, gewünscht wird. Die lösbare Verbindung von vorgeformtem Schaft und vorgefertigter Sohle und/oder Einlage macht diese nachträglichen Veränderungen prinzipiell möglich.

Maßgefertigtes Schuhwerk, das sich aufgrund der erfindungsgemäßen Herstellungsverfahren ergibt, wird als unabhängige Lösung der gestellten Aufgabe selbständig beansprucht. Dabei sind nicht nur orthopädische Schuhe, die nach dem Verfahren hergestellt sind, umfaßt, sondern auch alle anderen Arten von Schuhen, wie u. a. Freizeit- und Sportschuhe, Arbeitsschuhe und normale Straßenschuhe.

Weitere Einzelheiten, Merkmale und Vorteile der Erfindung lassen sich dem nachfolgenden Beschreibungsteil entnehmen, in dem anhand von Zeichnungen Ausführungsbeispiele der Erfindung näher erläutert werden. Es zeigen:
- **Figur 1**: eine Ansicht von oben auf eine vorgefertigte Sohle, eine Einlage und einen vorgeformten Schaft, und
- **Figur 2**: eine Ansicht von unten in einen vorgeformten Schaft.
- **Figur 3**: eine Ansicht von oben auf eine vorgefertigte Sohle,
- **Figur 4**: eine Ansicht von oben auf eine Einlage.

In den Figuren 1 bis 4 ist mit (1) eine vorgefertigte Sohle bezeichnet, die im wesentlichen als flach verlaufende fußumrißförmige Platte ausgeformt ist. Auf der abgewandten und somit nicht zu sehenden Unterseite der Sohle (1) weist sie ein Profil zur Verbesserung der Bodenhaftung auf, wie es dem Fachmann bekannt ist. Auf der Oberseite ist randseitig umlaufend ein im wesentlichen vertikal nach oben überstehender dünnwandiger Rand (2) ausgebildet. Diese Sohle (1) ist zweckmäßigerweise aus einem Stück gefertigt, und wird in verschiedenen Standardschuhgrößen bereitgehalten. Der auf der Oberseite vertikal nach oben überstehende Rand (2) ist nicht zwingend erforderlich, erleichtert aber das Vernähen mit dem vorgeformten Schaft (6). In das vom umlaufenden überstehenden Rand (2) und der Sohlenplatte (3) gebildete Sohlenbett kann eine Einlage (5) eingebracht werden, die aus einem der im Stand der Technik enthaltenen Materialien hergestellt ist, und im wesentlichen als Negativ der Fußsohle des späteren Schuhträgers ausgebildet ist. Zur seitlichen Fußstabilisierung verläuft die Einlage auf der Oberseite zum Rand hin zunehmend vertikal ansteigend nach oben, sodaß die Fußsohle insbesondere an Ferse und innerem und äußerem Längsgewölbe von unten sowie von der Seite festen Halt erhält. Die Außenmaße sind derart gewählt, daß sich die Einlage (5) paßgenau in das Sohlenbett der vorgefertigten Sohle (1) einfügt. Der vorgeformte Schaft (6) weist oben eine im wesentlichen ovale Einstiegsöffnung (7) für den Fuß auf, auf der Oberseite sind weiterhin die Zunge (8) und die Schnürelemente (9) zu erkennen, im gezeigten Ausführungsbeispiel sind Klettverschlüsse (9) vorgesehen. Die Zunge (8) kann auch mit einem Zungenpolster zwischen Oberleder und Futter ausgestattet sein. Die Form des Schaftes (6) entspricht den im Stande der Technik bekannten Ausführungsformen, bis auf die Tatsache, daß der vorgeformte Schaft (6) auf der der Sohle (1) zugewandten Seite im wesentlichen vertikal verläuft, wie es in Figur 2, die eine Ansicht von unten eines vorgeformten Schafts (6) zeigt, dargestellt ist. Sie ist somit insbesondere nicht nach innen gekrümmt, wie es im Stand der Technik bekannt ist. Schäfte (6) in verschiedenen, zu den vorgefertigten Sohlen (1) passenden Größen werden ebenso wie die vorgefertigten Sohlen (1) und typische Einlagen (5) in verschiedenen Standardgrößen bereitgehalten.

## Patentansprüche

1. Verfahren zur Herstellung maßgefertigten Schuhwerkes, insbesondere von Maßschuhen, unter Verwendung einer vorgefertigten Sohle (1), eines vorgeformten Schaftes (6) und einer Einlage (5), **dadurch gekennzeichnet, daß**
- eine vorgefertigte Sohle (1) entsprechend den Abmessungen des Fußes des späteren Schuhträgers ausgesucht wird,
- eine Einlage (5) auf die vorgefertigte Sohle (1) aufgebracht wird,
- die Paßgenauigkeit der vorgefertigten Sohle (1) und der darauf aufgebrachten Einlage (5) am Fuß des späteren Schuhträgers überprüft wird, indem
- ein vorgeformter Schaft (6) über den Fuß des späteren Schuhträgers geschoben und
- der vorgeformte Schaft (6) mit der vorgefertigten Sohle (1) paßgenau verbunden wird.

2. Verfahren nach Anspruch 1,
**dadurch gekennzeichnet, daß**
mit einem Meßgerät die Höhe ermittelt wird, in der der vorgeformte Schaft (6) mit der vorgefertigten Sohle (1) paßgenau zu verbinden ist,
und daß danach der vorgeformte Schaft (6) mit der vorgefertigten Sohle (1) verbunden wird.

3. Verfahren nach Anspruch 1 oder 2,
**dadurch gekennzeichnet, daß**
die Einlage (5) lösbar auf die vorgefertigte Sohle aufgebracht wird.

4. Verfahren nach einem der vorhergehenden Ansprüche, **dadurch gekennzeichnet, daß**
die Einlage (5) eine orthopädische Einlage bzw. Zurichtung ist, oder zusätzlich eine orthopädische Einlage bzw. Zurichtung auf die Sohle (1), bevorzugt lösbar, aufgebracht wird.

5. Verfahren nach einem der vorhergehenden Ansprüche, **dadurch gekennzeichnet, daß**
der vorgeformte Schaft (6) mit der vorgefertigten Sohle (1) lösbar verbunden, insbesondere lösbar vernäht wird.

6. Verfahren nach einem der vorhergehenden Ansprüche, **dadurch gekennzeichnet, daß**
die Verbindung mit dem Schaft (6) derart erfolgt, daß der der Sohle (1) zugewandte untere Randbereich im wesentlichen vertikal verläuft.

7. Verfahren nach einem der vorhergehenden Ansprüche, **dadurch gekennzeichnet, daß**
der vorgeformte Schaft (6) um den Rand (2) der Sohle (1) umlaufend mit der Sohle (1) verbunden wird.

8. Verfahren nach einem der vorhergehenden Ansprüche, **dadurch gekennzeichnet, daß**
die vorgefertigte Sohle (1) aufgeschlitzt und durch das Einbringen eines keilförmigen Einsatzes verbreitert wird und insbesondere mit dem Einsatz verklebt wird.

## Claims

1. A method for the production of fitted footwear, in particular fitted shoes, by using a prepared sole (1), a preformed upper (6) and an insert (5), **characterised in that**
- a pre-fabricated sole (1), corresponding to the dimensions of the foot of the subsequent shoe-wearer is selected,
- an insert (5) is applied to the prefabricated sole (1) and the
- accurate fit of the prefabricated sole (1) and the insert (5) applied thereto is checked on the foot of the subsequent shoe wearer, **in that**
- a pre-formed upper (6) is placed over the foot of the subsequent shoe wearer, and
- the preformed upper (6) is joined to the prefabricated sole (1) so as to be accurately fitting.

2. Method according to claim 1, **characterised in that,** by means of a measuring device, the height is determined at which the preformed upper (6) is to be joined with accurate fit to the prefabricated sole (1), and **in that** the preformed upper (6) is joined to the prefabricated sole (1).

3. Method according to claim 1 or 2, **characterised in that** the insert (5) is detachably applied to the prefabricated sole.

4. Method according to one of the preceding claims, **characterised in that** the insert (5) is an orthopaedic insert or appliance, or additionally an orthopaedic insert or appliance, is applied, preferably detachably, to the sole (1).

5. Method according to one of the preceding claims, **characterised in that** the preformed upper (6) is detachably connected, in particular detachably stitched, to the prefabricated sole (1).

6. Method according to one of the preceding claims, **characterised in that** the joining to the upper (6) is carried out such that the lower edge region facing the sole (1) extends essentially vertically.

7. Method according to one of the preceding claims, **characterised in that** the preformed upper (6) is joined to the sole (1) in a manner surrounding the edge (2) of the sole (1).

8. Method according to one of the preceding claims, **characterised in that** the prefabricated sole (1) is slit open and enlarged by the introduction of a wedge-shaped insert, and in particular adhesively bonded to the insert.

## Revendications

1. Procédé de fabrication de souliers sur mesure, en particulier de chaussures sur mesure, partant de l'utilisation d'une semelle d'usure préfabriquée (1), d'une tige préformée (6) et d'une semelle intérieure (5), **caractérisé en ce que**
- l'on choisit une semelle d'usure préfabriquée (1) de forme et de taille adaptées aux dimensions du pied de la personne qui portera la chaussure plus tard,
- l'on pose une semelle intérieure (5) sur la semelle d'usure préfabriquée (1),
- l'on essaie la semelle d'usure préfabriquée (1) et la semelle intérieure (5) posée sur cette dernière sur le pied de la personne qui portera la chaussure plus tard en
- enfilant une tige (6) préformée sur le pied de la personne qui portera la chaussure plus tard, puis en
- reliant la tige préformée (6) à la semelle d'usure préfabriquée (1).

2. Procédé selon la revendication 1, **caractérisé en ce que** l'on détermine à l'aide d'un appareil de mesure la hauteur à laquelle la tige préformée (6) sera relié à la semelle d'usure préfabriquée (1) de façon à être exactement ajustée, et l'on relie ensuite la tige préformée (6) à la semelle d'usure préfabriquée (1).

3. Procédé selon la revendication 1 ou 2, **caractérisé en ce que** la semelle intérieure (5) est posée de manière amovible sur la semelle d'usure préfabriquée.

4. Procédé selon l'une des revendications précédentes, **caractérisé en ce que** la semelle intérieure (5) est une semelle orthopédique ou une orthèse plantaire, ou **en ce que** l'on pose une semelle orthopédique ou une orthèse plantaire supplémentaire, de préférence de manière amovible.

5. Procédé selon l'une des revendications précédentes, **caractérisé en ce que** la tige préformée (6) est reliée de manière amovible à la semelle d'usure préfabriquée (1), et notamment cousue sur celle-ci.

6. Procédé selon l'une des revendications précédentes, **caractérisé en ce que** la liaison avec la tige préformée (6) est réalisée de manière à ce que le bord inférieur de celle-ci, tourné vers la semelle d'usure préfabriquée (1), soit essentiellement vertical.

7. Procédé selon l'une des revendications précédentes, **caractérisé en ce que** la tige préformée (6) est relié à la semelle d'usure préfabriquée (1) sur tout le pourtour de celle-ci.

8. Procédé selon l'une des revendications précédentes, **caractérisé en ce que** l'on fend la semelle d'usure préfabriquée (1) pour y introduire un insert en forme de coin, et notamment assembler la semelle (1) et l'insert par collage.
